# EUROPÄISCHE PATENTSCHRIFT

(11) **EP 2 682 570 B1**
(45) Veröffentlichungstag und Bekanntmachung des Hinweises auf die Patenterteilung: **24.09.2014**
(21) Anmeldenummer: 13003163.6
(22) Anmeldetag: 21.06.2013
(51) Int. Cl.: F01L 1/18

(54) **Lagerung eines Kipphebels für einen Ventiltrieb einer Brennkraftmaschine**
Bearing of a rocker arm for a valve train of an internal combustion engine
Logement d'un levier basculant pour une commande de soupape d'un moteur à combustion interne

(30) Priorität: 04.07.2012 DE 102012013220
(43) Veröffentlichungstag der Anmeldung: 08.01.2014
(73) Patentinhaber: MAN Truck & Bus AG, 80995 München (DE)
(72) Erfinder: Zeitz, Claudia, 91785 Pleinfeld (DE); Vogel, Werner, 91595 Burgoberbach (DE)

(56) Entgegenhaltungen:
- EP-A1- 0 213 787
- DE-B1- 1 911 299
- US-A- 1 346 116
- US-A- 2 908 262
- US-A- 3 200 804
- US-A- 5 730 093

## Beschreibung

Eine allgemein bekannte Lagerung eines Kipphebels besteht aus einem Kipphebellagerbock, an dem eine Achse angeordnet ist, auf die ein oder zwei Kipphebel mit einer zugeordneten Bohrung schwenkbar aufgesteckt und mittels einer axialen Lagesicherung gehalten sind. Die Lagesicherung erfolgt über Anlageflächen an den Kipphebelflanken. Diese Flanken werden insbesondere durch Kalibrierung des Schmiederohlings bzw. durch mechanische Bearbeitung erstellt. Lagerbockseitig erfolgt die Fixierung ebenfalls über entsprechend bearbeitete Flächen sowie mittels Scheiben und Sicherungsringen.

Weiter sind axiale Lagesicherungen zwischen einem Kipphebel und der Achse bekannt. Beispielsweise weist dazu ein Bereich der Achse, welcher von der Bohrung des Kipphebels umschlossen ist, eine Ringnut auf, in der ein Sprengring verläuft, welcher zugleich mit seinem außen liegenden Ringabschnitt in einer Ringnut des Kipphebels verläuft (WO 95/2780042).

Die bekannten axialen Lagesicherungen erfordern relativ viele Bauteile, wobei die Lagesicherungen mit seitlich aufgesetzten Scheiben zudem einen ungünstig großen Bauraum benötigen.

Aufgabe der Erfindung ist es, eine Lagerung eines Kipphebels für einen Ventiltrieb einer Brennkraftmaschine so weiterzubilden, dass mit möglichst wenigen Bauteilen eine funktionssichere und wenig Bauraum erfordernde axiale Lagesicherung möglich ist.

Diese Aufgabe wird dadurch gelöst, dass die axiale Lagesicherung eine Führungsverbindung als Eingriffselement-Gegenelement-Verbindung zwischen dem Lagerbock und dem Kipphebel ist, bei der ein quer zur Achsrichtung ausgerichtetes Eingriffselement in ein zugeordnetes Gegenelement mit axialer Flankenabstützung schwenkbeweglich eingreift.

Die axiale Lagesicherung erfolgt somit hier über eine axiale Flankenabstützung zwischen dem Lagerbock und dem Kipphebel, wobei diese Flankenabstützung lediglich über ein dem Eingriffselement zugeordnetes Gegenelement, das heißt ohne weitere zusätzliche Bauteile, wie Stützscheiben und/oder Sicherungsringe erfolgt. Eine solche Eingriffselement-Gegenelement-Verbindung kann so innerhalb des Bereichs Lagerbock/Kipphebel angebracht werden, dass darüber hinaus kein weiterer Bauraum benötigt wird. Bei geeigneter Dimensionierung des Eingriffselements und des Gegenelements, insbesondere der Flankenabstützung wird eine belastbare und funktionssichere axiale Lagesicherung eines Kipphebels erreicht.

Bevorzugt wird das Eingriffselement als Erhebung am Kipphebel und das Gegenelement als zugeordnete Vertiefung am Lagerbock angeordnet, wobei grundsätzlich auch die umgekehrte Anordnung mit dem Eingriffselement am Lagerbock und dem Gegenelement am Kipphebel für eine funktionsfähige Ausführungsform möglich ist.

Eine konstruktiv einfache Anordnung, die einfach herstellbar und montierbar ist, wird erreicht, wenn das Eingriffselement ein Federelement und das Gegenelement eine Nut einer Führungsverbindung als Nut-Feder-Verbindung ist.

Zweckmäßig wird dabei das Federelement dem Kipphebel zugeordnet und als Teil eines im Bereich des Lagerbocks am Kipphebelumfang angeordneten Ringstegs ausgebildet. Ein umlaufender Ringsteg ist ersichtlich nicht erforderlich, da nur ein Stegteil als Eingriffselement entsprechend des Schwenkwegs erforderlich ist.

Ein solcher Teil eines Ringstegs kann dann in eine zugeordnete Nut am Lagerbock, vorzugsweise einem angepassten konkaven Ringnutteil eingreifen. Damit wird ein wirksamer Nut-Feder-Formschluss geschaffen.

In einer bevorzugten konkreten Ausführungsform ist das Federelement am Kipphebel einstückig geformt, vorzugsweise bei einem Kipphebel als Schmiedeteil präzisionsgeschmiedet. Die Nut ist dabei an einem einstückigen Lagerbock z.B. durch Fräsen eingebracht. Alternativ könnte der Lagerbock auch als Sinterteil ausgeführt sein.

Alternativ könnte das Federelement jedoch auch als separates Bauteil hergestellt und am Kipphebel angebracht werden. Ebenso könnte der Lagerbock mehrteilig insbesondere mit einer Trennebene im Nutbereich ausgeführt werden. Diese mehrteiligen Anordnungen können je nach den Gegebenheiten Vorteile hinsichtlich unterschiedlicher Materialkombinationen und der erforderlichen Bearbeitungen ergeben.

Für eine sichere Funktion der Lagerung ist eine ausreichend gute Schmierung im Bereich des Eingriffselement-Gegenelement-Kontakts erforderlich. Bei einer wannenartigen Ausbildung der Nut am Lagerbock, insbesondere als konkave Teilringnut fängt sich dort Öl beziehungsweise wird dort Öl vorgehalten, so dass bei den betriebsmäßigen Schwenkbewegungen der Bereich des Eingriffselement-Gegenelement-Kontakts stets gut geschmiert ist. Weiter kann eine gezielte Ölzuführung an den Bereich des Eingriffselement-Gegenelement-Kontakts gesehen werden, insbesondere durch wenigstens eine Bohrung im Kipphebel und/oder im Lagerbock und/oder durch wenigstens eine Spritzdüse.

Zur Montageerleichterung bei der Zusammenführung des Eingriffselements und des Gegenelements können am Eingriffselement und/oder am Gegenelement Gleitschrägen vorgesehen werden.

Für eine leichtgängige Relativbewegung zwischen dem Eingriffselement und dem Gegenelement ist insbesondere an der Flankenabstützung ein Spiel vorzusehen. Geeignete Werte für ein solches Spiel liegen bei 0,1mm bis 1,0mm. Vorzugsweise weist die Eingriffselement-Gegenelement-Verbindung ein Spiel von 0,10mm bis 0,45mm, besonders bevorzugt von 0,25mm bis 0,35mm auf. Insbesonder hat sich die Einstellung des Spiels auf einen Wert unter 0,50mm als besonders vorteilhaft für den gesamten Ventiltrieb erwiesen. Bei einem derartigen Spiel ist zum einen eine ausreichend leichtigängige Relativbeweung zwischen Eingriffselement und Gegenelement gegeben. Zum anderen wird dabei ein Verkippen oder Verschwenken des Kipphebels weitgehend verhindert, wodurch so genannte Kantenträger vermieden werden können. Darüber hinaus wird dadurch das Spiel auf in Wirkverbindung mit dem Kipphebel stehende Bauteile, wie beispielsweise einer Ventilbrücke oder eines Elefantenfusses (beweglicher Kontakt- und/oder Verbindungskörper zwischen Ventilbrücke und Kipphebel), möglichst gering gehalten, was sich wiederum positiv insbesondere auf die Präzision der Ventilansteuerung auswirkt und eine definierte Bewegung der oben genannten Bauteile gewährleistet.

Je nach den Gegebenheiten kann die Eingriffselement-Gegenelement-Verbindung über den Bewegungsweg auch nur in Teilbereichen als formschlüssige Verbindung ausgelegt werden. Beispielsweise kann dabei ein Eingriffselement in der Art eines stegförmigen Federelements kammförmig mit Ausnehmungen ausgeführt sein, wodurch Gewicht reduziert und gegebenenfalls eine Ölzuführung und Schmierung verbessert werden kann. Ebenso kann bei Bedarf eine Nut am Lagerbock in Teilbereichen mit taschenförmigen Ausnehmungen vergrößert sein.

Die Montage der vorstehenden Lagerung kann einfach durchgeführt werden, wobei in einem ersten Montageschritt der Kipphebel auf die Achse gesteckt und in einem zweiten Montageschritt die Kipphebel-Achse-Baugruppe auf den Lagerbock unter Herstellung der Eingriffselement-Gegenelement-Verbindung gesetzt und befestigt wird.

Die Lagerung mit der axialen Lagesicherung ist vorstehend anhand eines Kipphebels erläutert. Die Ausführungen und die entsprechenden Ansprüche sollen jedoch durch eine spiegelbildliche Anordnung mit zwei Kipphebeln an einem Lagerbock umfassen.

Anhand einer Zeichnung wird ein Ausführungsbeispiel der Erfindung näher erläutert.

Es zeigen:
- Fig. 1: eine Kipphebelanordnung von zwei Kipphebeln an einem Lagerbock in perspektivischer Darstellung,
- Fig. 2: eine Seitenansicht der Anordnung nach Fig. 1,
- Fig. 3: einen Schnitt entlang der Linie A-A aus Fig. 2, und
- Fig. 4: eine vergrößerte Darstellung des Teilbereichs B aus Fig. 3.

In Fig. 1 ist eine Kipphebelanordnung 1 mit zwei Kipphebeln 2, 3 dargestellt, die mit Bohrungen 4, 5 jeweils seitlich auf eine Achse 6 schwenkbeweglich aufgesteckt sind. Die Achse 6 ist mit Schrauben 7 auf einem Lagerbock 8 befestigt, der sich seitlich jeweils bis unter die Bereiche der Kipphebel 2, 3 erstreckt.

Für eine axiale Lagesicherung der Kipphebel 2, 3 ist an diesen jeweils ein abragendes, auf den Lagerbock hingerichtetes Eingriffselement geformt. Diese Eingriffselemente sind als Ringstegteile 9, 10 ausgebildet und sind Federelemente einer Nut-Feder-Verbindung. Die Nutelemente als Gegenelemente sind als Ringnutteile 11, 12 am einstückigen Lagerbock 8 z.B. durch Fräsen eingebracht.

Insbesondere aus der Seitenansicht nach Fig. 2 ist ersichtlich, dass die Ringstegteile 9, 10 jeweils seitlich den Bereich des Lagerbocks 8 so weit überragen, dass über den gesamten Kipphebelschwenkweg (Pfeil 13) ein voller Eingriff in das jeweils zugeordnete Ringnutteil 11, 12 mit einer axialen Flankenabstützung zwischen den Ringstegteilen 9, 10 und den zugeordneten Ringnutteilen 11, 12 gewährleistet ist.

Im Schnitt nach Fig. 3 ist wiederum der Lagerbock 8 mit den beiden Ringnutteilen 11, 12 und die mit der Schraubverbindung 7 gehaltene Achse 6 ersichtlich. Zudem sind Ölführungskanäle 14 mit Austrittsbohrungen 15 dargestellt. Die jeweils seitlich auf die Achse 6 aufgesteckten Kipphebel 2, 3 greifen mit ihren Ringstegteilen 9, 10 formschlüssig mit einem geringen Flankenspiel in die Ringnutteile 11, 12 für die axiale Lagesicherung ein.

In Fig. 4 ist der Eingriffsbereich zwischen dem Ringnutteil 11 und dem Ringstegteil 9 vergrößert dargestellt, wobei hier deutlich die beidseitige axiale Flankenabstützung 16, 17 erkennbar ist. Weiter sind in der Fig. 4 ringnutteilseitig ausgebildeten Gleitschrägen 18, 19 erkennbar, die zur Montageerleichterung dienen.

Zur Montage der Kipphebelanordnung 1 werden in einem ersten Montageschritt die Kipphebel 2, 3 auf die Achse 6 gesteckt. In einem zweiten Montageschritt wird dann die vormontierte Kipphebel-Achse-Baugruppe auf den Lagerbock 8 unter Herstellung der Eingriffsverbindung zwischen den Ringstegteilen 9, 10 und den Ringnutteilen 11, 12 gesetzt und dort mittels der Schraubverbindung 7 befestigt.

## Patentansprüche

1. Kipphebelanordnung zur Lagerung eines Kipphebels für einen Ventiltrieb einer Brennkraftmaschine, mit einem Kipphebellagerbock (8), an dem eine Achse (6) angeordnet ist, auf die der Kipphebel (2, 3) mit einer zugeordneten Bohrung (4, 5) schwenkbar aufgesteckt und mittels einer axialen Lagesicherung gehalten ist, **dadurch gekennzeichnet, dass** die axiale Lagesicherung eine Führungsverbindung als Eingriffselement-Gegenelement-Verbindung zwischen dem Lagerbock (8) und dem Kipphebel (2, 3) ist, bei der ein quer zur Achsrichtung ausgerichtetes Eingriffselement (9, 10) in ein zugeordnetes Gegenelement (11, 12) mit axialer Flankenabstützung (16, 17) schwenkbeweglich eingreift.

2. Kipphebelanordnung nach Anspruch 1, **dadurch gekennzeichnet, dass** das Eingriffselement ein Federelement (9, 10) und das Gegenelement eine Nut (11, 12) einer Führungsverbindung als Nut-Feder-Verbindung ist.

3. Kipphebelanordnung nach Anspruch 2, **dadurch gekennzeichnet, dass** das Federelement als Teil eines im Bereich des Lagerbocks (8) am Kipphebelumfang angeordneten Ringstegs (9, 10) ausgebildet ist, der in eine zugeordnete Nut (11, 12) am Lagerbock (8) eingreift.

4. Kipphebelanordnung nach Anspruch 3, **dadurch gekennzeichnet, dass** das Federelement (9, 10) am Kipphebel (2, 3) einstückig geformt, vorzugsweise bei einem Kipphebel (2, 3) als Schmiedeteil präzisionsgeschmiedet ist und die Nut (11, 12) an einem einstückigen Lagerbock (8) gefräst ist.

5. Kipphebelanordnung nach Anspruch 3, **dadurch gekennzeichnet, dass** das Federelement als separates Bauteil hergestellt und am Kipphebel (2, 3) angebracht ist und/oder
**dass** der Lagerbock (8) mehrteilig, insbesondere mit einer Trennebene im Nutbereich ausgeführt ist.

6. Kipphebelanordnung nach einem der Ansprüche 3 bis 5, **dadurch gekennzeichnet, dass** die Nut (11, 12) am Lagerbock (8) wannenartig ausgebildet ist.

7. Kipphebelanordnung nach einem der Ansprüche 1 bis 6, **dadurch gekennzeichnet, dass** eine gezielte Ölzuführung (14, 15) an den Bereich eines Eingriffselement-Gegenelement-Kontakts vorgesehen ist, insbesondere durch wenigstens eine Bohrung im Kipphebel und/oder im Lagerbock und/oder durch wenigstens eine Spritzdüse.

8. Kipphebelanordnung nach einem der Ansprüche 1 bis 7, **dadurch gekennzeichnet, dass** das Eingriffselement (9, 10) und/oder das Gegenelement (11, 12) mit Gleitschrägen (18, 19) zur Montageerleichterung ausgeführt sind.

9. Kipphebelanordnung nach einem der Ansprüche 1 bis 8, **dadurch gekennzeichnet, dass** die Eingriffselement-Gegenelement-Verbindung insbesondere bezüglich der Flankenabstützung (16, 17) ein gegebenenfalls über den Bewegungsweg variierendes Spiel von 0,1mm bis 1,0mm, vorzugsweise von 0,10mm bis 0,45mm, besonders bevorzugt von 0,25mm bis 0,35mm, aufweist.

10. Kipphebelanordnung nach einem der Ansprüche 1 bis 9, **dadurch gekennzeichnet, dass** zwischen dem Eingriffselement (9, 10) und dem Gegenelement (11, 12) über den Bewegungsweg nur in Teilbereichen eine formschlüssige Verbindung besteht.

11. Verfahren zur Montage einer Kipphebelanordnung nach den Ansprüchen 1 bis 10, **dadurch gekennzeichnet dass** in einem ersten Montageschritt der Kipphebel (2, 3) auf die Achse (6) gesteckt und in einem zweiten Montageschritt die Kipphebel-Achse-Baugruppe auf den Lagerbock (8) unter Herstellung der Eingriffselement-Gegenelement-Verbindung gesetzt und befestigt wird.

## Claims

1. Rocker arm arrangement for mounting a rocker arm for a valve train of an internal combustion engine, having a rocker-arm bearing block (8), on which an axle (6) is arranged, onto which the rocker arm (2, 3) is plugged pivotably by way of an associated hole (4, 5) and is held by means of an axial positional securing means, **characterized in that** the axial positional securing means is a guide connection as engagement element/mating element connection between the bearing block (8) and the rocker arm (2, 3), in which engagement element/mating element connection an engagement element (9, 10) which is oriented transversely with respect to the axial direction engages in a pivotably movable manner into an associated mating element (11, 12) with axial flank support (16, 17).

2. Rocker arm arrangement according to Claim 1, **characterized in that** the engagement element is a tongue element (9, 10) and the mating element is a groove (11, 12) of a guide connection as tongue-and-groove connection.

3. Rocker arm arrangement according to Claim 2, **characterized in that** the tongue element is configured as part of an annular web (9, 10) which is arranged on the rocker-arm circumference in the region of the bearing block (8) and engages into an associated groove (11, 12) on the bearing block (8).

4. Rocker arm arrangement according to Claim 3, **characterized in that** the tongue element (9, 10) is formed integrally on the rocker arm (2, 3), preferably precision-forged in the case of a rocker arm (2, 3) as forged part, and the groove (11, 12) is milled on a single-piece bearing block (8).

5. Rocker arm arrangement according to Claim 3, **characterized in that** the tongue element is produced as a separate component and is attached to the rocker arm (2, 3), and/or **in that** the bearing block (8) is formed in multiple parts, in particular with a dividing plane in the groove region.

6. Rocker arm arrangement according to one of Claims 3 to 5, **characterized in that** the groove (11, 12) on the bearing block (8) is of trough-like configuration.

7. Rocker arm arrangement according to one of Claims 1 to 6, **characterized in that** a targeted oil feed (14, 15) to the region of an engagement element/mating element contact is provided, in particular by way of at least one hole in the rocker arm and/or in the bearing block and/or by way of at least one spray nozzle.

8. Rocker arm arrangement according to one of Claims 1 to 7, **characterized in that** the engagement element (9, 10) and/or the mating element (11, 12) are/is configured with sliding bevels (18, 19) to facilitate assembly.

9. Rocker arm arrangement according to one of Claims 1 to 8, **characterized in that** the engagement element/mating element connection, in particular with regard to the flank support (16, 17), has a play which possibly varies over the movement path of from 0.1 mm to 1.0 mm, preferably of from 0.10 mm to 0.45 mm, particularly preferably of from 0.25 mm to 0.35 mm.

10. Rocker arm arrangement according to one of Claims 1 to 9, **characterized in that** there is a positively locking connection between the engagement element (9, 10) and the mating element (11, 12) only in part regions over the movement path.

11. Method for assembling a rocker arm arrangement according to Claims 1 to 10, **characterized in that**, in a first assembly step, the rocker arm (2, 3) is plugged onto the axle (6) and, in a second assembly step, the rocker arm/axle assembly is placed onto the bearing block (8) with the production of the engagement element/mating element connection and is fastened.

## Revendications

1. Agencement de levier basculant pour recevoir un levier basculant pour une commande de soupape d'un moteur à combustion interne, comprenant un support de palier de levier basculant (8) au niveau duquel est disposé un axe (6) sur lequel le levier basculant (2, 3) est enfiché par un alésage associé (4, 5) de manière à pouvoir pivoter et est maintenu au moyen d'une fixation en position axiale, **caractérisé en ce que** la fixation en position axiale est une liaison de guidage sous forme de liaison à élément d'engagement-élément conjugué entre le support de palier (8) et le levier basculant (2, 3), dans laquelle un élément d'engagement (9, 10) orienté transversalement par rapport à la direction de l'axe vient en prise de manière pivotante dans un élément conjugué associé (11, 12) avec un support axial de flanc (16, 17).

2. Agencement de levier basculant selon la revendication 1, **caractérisé en ce que** l'élément d'engagement est un élément de languette (9, 10) et l'élément conjugué est une rainure (11, 12) d'une liaison de guidage réalisée sous forme de liaison à rainure et languette.

3. Agencement de levier basculant selon la revendication 2, **caractérisé en ce que** l'élément de languette est réalisé sous forme de partie d'une nervure annulaire (9, 10) disposée dans la région du support de palier (8) au niveau de la périphérie du levier basculant, laquelle nervure annulaire s'engage dans une rainure associée (11, 12) au niveau du support de palier (8).

4. Agencement de levier basculant selon la revendication 3, **caractérisé en ce que** l'élément de languette (9, 10) est formé d'une seule pièce au niveau du levier basculant (2, 3), de préférence dans le cas d'un levier basculant (2, 3) est forgé avec précision sous forme de pièce forgée et la rainure (11, 12) est fraisée au niveau d'un support de palier d'une seule pièce (8).

5. Agencement de levier basculant selon la revendication 3, **caractérisé en ce que** l'élément de languette est fabriqué sous forme de composant séparé et est monté au niveau du levier basculant (2, 3) et/ou **en ce que** le support de palier (8) est réalisé en plusieurs parties, en particulier avec un plan de séparation dans la région de la rainure.

6. Agencement de levier basculant selon l'une quelconque des revendications 3 à 5, **caractérisé en ce que** la rainure (11, 12) est réalisée en forme de cuvette au niveau du support de palier (8).

7. Agencement de levier basculant selon l'une quelconque des revendications 1 à 6, **caractérisé en ce qu'**une alimentation en huile ciblée (14, 15) est prévue au niveau de la région d'un contact entre l'élément d'engagement et l'élément conjugué, en particulier par au moins un alésage dans le levier basculant et/ou dans le support de palier et/ou par au moins une buse d'injection.

8. Agencement de levier basculant selon l'une quelconque des revendications 1 à 7, **caractérisé en ce que** l'élément d'engagement (9, 10) et/ou l'élément conjugué (11, 12) sont réalisés avec des biseaux de glissement (18, 19) pour faciliter le montage.

9. Agencement de levier basculant selon l'une quelconque des revendications 1 à 8, **caractérisé en ce que** la liaison à élément d'engagement-élément conjugué présente notamment par rapport au support de flanc (16, 17) un jeu variant éventuellement sur la distance de déplacement de 0,1 mm à 1,0 mm, de préférence de 0,10 mm à 0,45 mm, particulièrement préférablement de 0,25 mm à 0,35 mm.

10. Agencement de levier basculant selon l'une quelconque des revendications 1 à 9, **caractérisé en ce qu'**entre l'élément d'engagement (9, 10) et l'élément conjugué (11, 12), sur la distance de déplacement, existe une liaison par engagement par correspondance de forme uniquement dans des régions partielles.

11. Procédé de montage d'un agencement de levier basculant selon les revendications 1 à 10, **caractérisé en ce que** dans une première étape de montage, le levier basculant (2, 3) est enfiché sur l'axe (6) et dans une deuxième étape de montage, le module levier basculant-axe est placé et fixé sur le support de palier (8) en créant la liaison à élément d'engagement-élément conjugué.
